# FASCICULE DE BREVET EUROPEEN

(11) **EP 0 721 197 B1**
(45) Date de publication et mention de la délivrance du brevet: **06.03.2002**
(21) Numéro de dépôt: 96400006.1
(22) Date de dépôt: 02.01.1996
(51) Int. Cl.: H01H 33/14

(54) **Disjoncteur à deux chambres de coupure par pôles**
Lastschalter mit zwei Löschkammern je Pol
Circuit breaker with two interrupting units per phase

(30) Priorité: 06.01.1995 FR 9500114; 17.05.1995 FR 9505852
(43) Date de publication de la demande: 10.07.1996
(73) Titulaire: GEC ALSTHOM T & D SA, 75116 Paris (FR)
(72) Inventeur: Perret, Michel, F-38300 Bourgoin-Jallieu (FR); Dufournet, Denis, F-69500 Bron (FR); Martin, Joseph, F-69330 Meyzieu (FR)
(74) Mandataire: Gosse, Michel

(56) Documents cités:
- EP-A- 0 313 813
- GB-A- 1 590 833
- US-A- 2 824 196
- US-A- 3 896 282

## Description

La présente invention est relative à un disjoncteur à deux chambres de coupure par pôles, disposées en T ou en V.

Un but de la présente invention est de réaliser un tel disjoncteur dans lequel l'énergie de manoeuvre est réduite, de sorte que le côut de l'appareil avec sa commande est réduit.

Un disjoncteur selon le préambule de la revendication 1 est connu de document GB-A-1 590 833.

Dans les disjoncteurs à deux chambres de coupure, on trouve habituellement une partie fixe, comprenant des contacts principaux, des contacts d'arc et un piston de soufflage, et une partie mobile comprenant des contacts fixes et mobiles et un cylindre de soufflage. On notera qu'en variante le piston est placé sur la partie mobile, le cylindre étant alors fixe. La partie mobile est mise en mouvement, lors d'un déclenchement ou d'un enclenchement, à l'aide de tringles reliées par un embiellage à une tige de manoeuvre mise en mouvement par une commande placée à la base de la colonne supportant les deux chambres de coupure.

L'énergie de manoeuvre de déclenchement est proportionnelle à la masse des pièces mobiles et au carré de la vitesse relative de séparation des contacts. Cette dernière est imposée principalement par les caractéristiques du courant à couper et par la pression du gaz d'isolement. On peut réduire l'énergie de la commande en réduisant la masse des pièces en mouvement, mais ces réductions sont nécessairement limitées par la nécessité d'avoir un appareil robuste et fiable.

L'idée qui préside à la présente invention est que l'énergie peut être réduite si on divise par deux la vitesse de déclenchement, en communiquant simultanément à l'ensemble mobile et à l'ensemble dit "fixe", une même vitesse égale à la moitié de la vitesse relative de séparation des contacts mentionnée plus haut. On comprend alors qu'il faut rendre "semi-mobile", dans chacune des chambres de coupure, l'ensemble habituellement fixe, et doter l'ensemble mobile et l'ensemble semi-mobile de moyens pour être, au déclenchement, entraînés en sens inverse avec des vitesses opposées.

On sait que la tension aux bornes de chacune des chambres du pôle n'est généralement pas égale à la moitié de la tension totale de la ligne. On trouve le plus souvent une répartition de tension voisine de 70% et 30% de la tension de la ligne; pour éviter d'avoir à surdimensionner les chambres afin de permettre la coupure de tensions supérieures à la moitié de la tension de ligne, il est bien connu de disposer, en parallèle sur chaque chambre de coupure, des condensateurs de répartition de tension, appelés condensateurs d'équilibrage. Ces condensateurs sont généralement placés dans des colonnes céramiques disposées au-dessus des chambres de coupure. Ces colonnes sont coûteuses.

Un autre but de l'invention est de loger les condensateurs d'équilibrage de manière économique, en supprimant les colonnes isolantes classiques. L'idée qui sous-tend la solution à ce problème est de réaliser les tringles reliant l'ensemble semi-mobile d'une chambre à l'élément mobile de l'autre chambre selon des tubes à l'intérieur desquels sont placés des éléments de condensateurs.

L'invention a donc pour objet un disjoncteur selon la revendication 1.

Dans un mode particulier de mise en oeuvre de l'invention, l'ensemble semi-mobile de chacune des chambres est reliée par une tringle à l'ensemble mobile de l'autre chambre.

Avantageusement, la ladite tringle comporte un tube enfermant des éléments de condensateurs disposés en série et constituant un condensateur dont les extrémités sont reliées respectivement à l'élément semi-mobile d'une chambre et à l'élément mobile de l'autre chambre.

L'invention sera bien comprise à la lecture de la description d'un exemple de réalisation de l'invention, en déférence au dessin annexé dans lequel:
- la figure 1 est une vue en élévation d'un pôle de disjoncteur à deux chambres de coupure en T,
- la figure 2 est une vue partielle en coupe axiale partielle des chambres de coupure du pôle, le disjoncteur étant en position enclenchée,
- la figure 3 est une vue partielle en coupe axiale partielle des chambres de coupure du pôle, le disjoncteur étant en position déclenchée,
- la figure 4 est une vue en coupe axiale, à une échelle agrandie, d'une chambre de coupure du pôle, en coupe axiale d'un disjoncteur à deux chambres de coupure en T,
- les figures 5, 6 et 7 sont des vues en coupe respectivement selon les lignes V-V, VI-VI et VII-VII de la figure 4
- la figure 8 est une vue en coupe d'une tringle enfermant des éléments capacitifs.

La figure 1 montre un pôle d'un disjoncteur à deux chambres de coupure en T. Un disjoncteur triphasé comprendra trois pôles identiques.

On distingue dans la figure 1 deux chambres de coupure 1 et 1' disposées au sommet d'une colonne isolante 3. Les chambres sont reliées à la colonne par un carter métallique 4. A la base de la colonne, on trouve une commande 2 pour la manoeuvre du pôle.

On se référera maintenant aux figures 2 à 4.

Les deux chambres du pôle étant identiques, seule la chambre 1 sera décrite en détail, les éléments correspondants de la chambre 1' recevant les mêmes numéros de référence dotés du signe "prime" ( ' ).

La chambre 1 comprend une enveloppe isolante 10, par exemple en céramique, fixée par une extrémité au carter 4 et fermée à l'autre extrémité par un flasque 11 constituant une prise de courant.

La chambre comprend:
- un contact principal mobile 12, solidaire d'un contact d'arc mobile 13, d'un cylindre de soufflage 14 et d'une buse de soufflage 15,
- un contact principal semi-mobile 17 solidaire d'un contact d'arc semi-mobile. Le contact d'arc semi-mobile 18 est guidé dans un cylindre métallique 20 solidaire du flasque 11. Des contacts électriques 21 assurent le passage du courant entre les contacts semi-mobiles et la prise de courant 11.

Le cylindre 14 coopère avec un piston métallique 24 disposé à l'extrémité d'une pièce cylindrique 25 fixée au flasque métallique 4. Des contacts électriques 26 assurent le passage du courant entre le cylindre 14 et le cylindre 25.

L'ensemble mobile est entraîné par une bielle 30 reliée par un embiellage 31 à une tringle de manoeuvre 32 actionnée par la commande placée à la base de la colonne 3.

Lorsque le disjoncteur est fermé, le courant circule entre le flasque 11, le cylindre 20, les contacts 21, le contact semi-mobile 17, le contact mobile 12, le cylindre 14, les contacts 26, le cylindre 25, le flasque 4, le cylindre 25', les contacts 26', le cylindre 14', le contact mobile 12', le contact semi-mobile 17', les contacts 21', le cylindre 20' et le flasque 11'.

L'ouverture (déclenchement) du disjoncteur est assurée par un déplacement de haut en bas de la tringle 32 sous l'action de la commande du disjoncteur. Les ensembles mobiles 12-13-14 et 12'-13'-14' se déplacent simultanément dans un mouvement tendant à les rapprocher.

Selon le principe de l'invention, les ensembles semi-mobiles sont assujettis à effectuer des mouvements simultanés, à une vitesse de module égal et de sens opposé à celle des ensembles mobiles. Dans l'exemple de réalisation décrit et représenté, ceci est obtenu en solidarisant l'ensemble mobile 12-13-14 de la chambre 1 à l'ensemble semi-mobile 17'-18' de la chambre 1', et l'ensemble semi-mobile 17-18 de la chambre 1 à l'ensemble mobile 12'-13'-14' de la chambre 1'.

Ceci est réalisé au moyen de tringles isolantes. Ainsi l'ensemble semi-mobile 17-18 est relié à l'ensemble mobile 12'-13'-14' par des tringles isolantes 41A-41B et 42A-42B. Pour faciliter le montage, les tringles sont réalisées en deux parties assemblées dans le carter par un accouplement tel que 43; les tringles 41A et 42A sont reliées par une tige axiale 44 traversant une fente 45 dans le cylindre 20. Ces tringles traversent la paroi du carter par des ouvertures 46 et 46' du carter. Les tringles 41B et 42B traversent le carter et sont fixées à deux points diamétralement opposés du cylindre 14'.

L'ensemble mobile 12-13-14 de la chambre 1 à l'ensemble semi-mobile 17'-18' de la chambre 1' est effectué de manière analogue par des tringles 51A-51B, 52A-52B disposées angulairement à 90 degrés des tringles 41A-41B, 42A-42B.

On voit, dans la figure 3, que lors d'une manoeuvre d'ouverture, les ensembles mobile et semi-mobile se déplacent avec des vitesses de module égal et de sens opposé. Grâce à cette disposition, l'énergie de manoeuvre peut être réduite de manière notable.

Grâce à l'invention, en conservant la même vitesse relative de séparation des contacts, on divise par 4 l'énergie cimétique à mettre en oeuvre au déclenchement, si les masses mobiles sont inchangées.

Selon la seconde caractéristique de l'invention, on utilise la présence des tiges de liaison pour loger les condensateurs.

On prendra comme exemple la tige 42A-42B, reliant l'ensemble semi-mobile 20 de la chambre de gauche à l'ensemble mobile 14' de la chambre de droite (Fig.8).

Le tube 42A est réalisé en matériau isolant et on a placé à son intérieur une pluralité de pastilles 60 qui sont autant d'éléments capacitifs en série. Le tube 42B est réalisé en métal.

L'ensemble des éléments capacitifs est serré entre deux plaques métalliques terminales 60A et 60B.

Le serrage s'effectue au moyen d'une vis métallique 61 traversant la tige axiale 44 et d'un ressort 62 s'appuyant sur un bloc métallique 63 soudé à l'intérieur du tube 42B.

Le contact électrique entre l'extrémité 60B de l'empilement et le bloc 63 peut être amélioré au moyen d'une tresse métallique 64. La liaison électrique et mécanique entre le tube 42B et l'ensemble mobile 14' est assurée au moyen d'une goupille 65.

La liaison électrique entre l'extrémité 60A de l'empilement et l'ensemble semi-mobile 17 s'effectue grâce à la tige axiale 44.

A titre d'exemple, pour un disjoncteur de 500kV à deux chambres de coupure, la répartition de tension, en l'absence de condensateurs d'équilibrage, est d'environ 70%-30%.

Avec un condensateur d'environ 120pF en parallèle sur chaque chambre, la répartition serait de 55%-45%.

Cette amélioration permet d'éviter le surdimensionnement des chambres.

Il est possible d'obtenir la valeur de 120pF en munissant chacune des quatre tringles de 16 éléments capacitifs ayant les caractéristiques suivantes:
diamètre: 26 millimètres
épaisseur: 9 millimètres
capacité: 1000pF
tenue en tension 15kV

En garnissant une tringle tubulaire de 16 éléments capacitifs du type précité, on obtient:
- une longueur de l'empilement égale à:$\text{16 x 9 = 144 millimètres}$
- une tenue maximale de tension égale à:$\text{16 x 15kV = 240 kV}$
- une capcité égale à:$\text{1000pF: 16 = 62,5 pF}$

Les quatre tringles étant mises en parallèle deux par deux, chaque couple de tringles a une capacité égale à:$\text{62,5 pF x 2 = 125 pF}$

On voit donc que le problème de la mise en parallèle sur les chambres de capacités de valeur convenable est résolu de manière sûre, simple et économique.

Des capots pare-effluves tels que les capot 70 et 71 peuvent ête prévus, pour lisser les courbes de potensiel au voisinage de la jonction entre les tringles et les éléments semi-mobile et mobile.

L'invention n'est pas limitée au mode de réalisation décrit et représenté, et peut s'appliquer par exemple, aux disjoncteurs ayant, pour chaque pôle, deux chambres en V.

## Revendications

1. Disjoncteur ayant, pour chaque pôle, deux chambres de coupure (10, 10') disposées en T ou en V à l'extrémité d'une colonne (3) munie à sa base d'une commande entraînant une tringle de manoeuvre (32), chaque chambre comprenant un ensemble mobile (12, 13, 14) relié par un embiellage (30, 31) à ladite tringle (32) et comprenant des contacts principaux (12) et des contacts d'arc (13), **caractérisé par le fait que** chaque chambre comprend un ensemble semi-mobile (17-18) comportant des contacts principaux (17) et des contacts d'arc (18) coopérant respectivement avec les contacts principaux (12) et les contacts d'arc (13) de l'ensemble mobile, l'ensemble semi-mobile dans chacune des chambres étant relié à l'ensemble mobile de l'autre chambre de façon à être animé d'une vitesse de module égal et de sens opposé à la vitesse de l'ensemble mobile avec lequel il coopère.

2. Disjoncteur selon la revendication 1, **caractérisé en ce que** l'ensemble semi-mobile (17-18, 17'-18') de chacune des chambres (1, 1') est reliée par des tringles isolantes (41A-41B, 42A-42B, 51A-51B, 52A-52B) à l'ensemble mobile (12-13-14, 12'-13'-14') de l'autre chambre.

3. Disjoncteur selon la revendication 2, **caractérisé en ce que** ladite tringle comportant un tube enfermant des éléments de condensateurs (60) disposés en série et constituant un condensateur dont les extrémités (60A, 60B) sont électriquement reliées respectivement à l'élément semi-mobile (17) d'une chambre (1) et à l'élément mobile (14') de l'autre chambre (1').

## Patentansprüche

1. Lasttrennschalter mit, für jeden Pol, zwei Unterbrechungskammern (10, 10'), die in T- oder V-Form am Ende eines Ständers (3) angeordnet sind, der an seiner Basis mit einer Steuerung versehen ist, die ein Betätigungsgestänge (32) antreibt, wobei jede Kammer eine bewegliche Anordnung (12, 13, 14) umfasst, die über einen Pleuel (30, 31) mit dem Gestänge (32) verbunden ist und Hauptkontakte (12), sowie Bogenkontakte (13) umfasst, **dadurch gekennzeichnet, dass** jede Kammer eine halbbewegliche Anordnung (17-18) umfasst, mit Hauptkontakten (17) und Bogenkontakten (18), die jeweils mit den Hauptkontakten (12) und den Bogenkontakten (13) der beweglichen Anordnung zusammenwirken, wobei die halbbewegliche Anordnung in jeder der Kammern mit der beweglichen Anordnung der anderen Kammer so verbunden ist, dass sie in eine Modulgeschwindigkeit versetzt werden kann, die gleich ist und einen der Geschwindigkeit der beweglichen Anordnung, mit der sie zusammenwirkt, entgegengesetzten Sinn aufweist.

2. Lasttrennschalter nach Anspruch 1, **dadurch gekennzeichnet, dass** die halbbewegliche Anordnung (17-18, 17'-18') einer jeden der Kammern (1, 1') über die isolierenden Gestänge (41A-41B, 42A-42B, 51A-51B, 52A-52B) mit der beweglichen Anordnung (12-13-14, 12'-13'-14') der anderen Kammer verbunden ist.

3. Lasttrennschalter nach Anspruch 2, **dadurch gekennzeichnet, dass** das Gestänge eine Röhre umfasst, die Kondensatorelemente (60) umschließt, seriell angeordnet und einen Kondensator bildend, dessen Enden (60A, 60B) elektrisch jeweils mit dem halbbeweglichen Element (17) der einen Kammer (1) und dem beweglichen Element (14') der anderen Kammer (1') verbunden sind.

## Claims

1. A circuit-breaker having two interrupting chambers (10, 10') per pole, the two chambers being disposed in a T or V configuration at the end of a column (3) provided at its base with a control system for operating a drive rod (32), each chamber containing a moving assembly (12, 13, 14) connected via a linkage (30, 31) to said drive rod (32), and main contacts (12) and arcing contacts (13), said circuit-breaker being **characterized by** the fact that each chamber contains a semi-moving assembly (17-18) including main contacts (17) and arcing contacts (18) co-operating respectively with the main contacts (12) and the arcing contacts (13) of the moving assembly, the semi-moving assembly in each of the chambers being connected to the moving assembly of the other chamber so as to be driven at a velocity of equal magnitude and of opposite direction to the velocity of the moving assembly with which it cooperates.

2. A circuit-breaker according to claim 1, **characterized in that** the semi-moving assembly (17-18, 17'-18') of each of the chambers (1, 1') is connected via insulating rods (41A-41B, 42A-42B, 51A-51B, 52A-52B) to the moving assembly (12-13-14, 12'-13'-14') of the other chamber.

3. A circuit-breaker according to claim 2, **characterized in that** each insulating rod comprises a tube enclosing capacitor elements (60) disposed in series and constituting a capacitor whose ends (60A, 60B) are electrically connected respectively to the semi-moving element (17) of one chamber (1) and to the moving element (14') of the other chamber (1').
